# EUROPÄISCHE PATENTSCHRIFT

(11) **EP 2 666 917 B1**
(45) Veröffentlichungstag und Bekanntmachung des Hinweises auf die Patenterteilung: **13.01.2016**
(21) Anmeldenummer: 12004070.4
(22) Anmeldetag: 25.05.2012
(51) Int. Cl.: E03D 9/052, E03D 1/38, E03D 9/05

(54) **WC mit Geruchsabsaugeinrichtung**
WC with odour extractor
WC avec dispositif d'aspiration des odeurs

(43) Veröffentlichungstag der Anmeldung: 27.11.2013
(73) Patentinhaber: Geberit International AG, 8645 Jona (CH)
(72) Erfinder: Lechner, Manuel, 8640 Rapperswil (CH); Weiss, Rolf, 8632 Tann (CH)
(74) Vertreter: Szynka, Dirk

(56) Entgegenhaltungen:
- EP-A1- 1 369 537
- WO-A1-2005/085699
- DE-A1- 4 313 406
- DE-B1- 1 658 276
- DE-U1- 9 411 849
- GB-A- 2 350 845

## Beschreibung

Die vorliegende Erfindung betrifft ein Wasserklosett (WC) mit einer Geruchsabsaugeinrichtung.

WCs mit Spülwasseranschluss sind seit langem in Gebrauch und gängig. Über den Spülwasseranschluss strömt das Spülwasser durch einen Spülkanal und einen Spülwasseraustritt hindurch in eine sogenannte WC-Schüssel, um diese zu spülen. Das gebrauchte Spülwasser läuft dann zusammen mit den weggespülten Inhalten der WC-Schüssel in eine Ablaufleitung, wobei in der Regel ein sogenannter Sifon als Geruchsverschluss vorgesehen ist.

Es ist ferner an sich bekannt, ein solches WC mit einer Geruchsabsaugeinrichtung auszustatten, die Luft aus der WC-Schüssel ansaugt. Dabei sind sowohl Absaugöffnungen über, aber in der Nähe der WC-Schüssel als auch in der eigentlichen WC-Schüssel verwendet worden. Es ist insbesondere bereits bekannt, den Spülkanal des Spülwassers zum Geruchsabsaugen zu verwenden und die Geruchsabsaugeinrichtung an dem Spülkanal anzuschließen. Sie kann dann, soweit der Spülkanal nicht zum Spülen verwendet wird, durch den Spülwasseraustritt und über den Absauganschluss, nämlich den Anschluss der Geruchsabsaugeinrichtung an dem Spülkanal, Luft und damit störende Gerüche aus der WC-Schüssel ansaugen. Die angesaugte Luft kann zum Beispiel einem Filter zugeführt werden, etwa einem Aktivkohlefilter, und dann wieder in den Raum gelangen. Sie kann auch nach außen geführt oder in eine Abluftanlage eingespeist werden.

Die EP 1 369 537 A1 zeigt ein WC mit einer Geruchsabsaugeinrichtung, die über ein T-Stück oder ein Y-Stück an einen Spülkanal in der Wand hinter dem WC angeschlossen ist, wobei die Variante mit dem Y-Stück zur Verhinderung des Eintritts von Spülwasser dient.

Die DE 1 658 276 B zeigt ebenfalls ein WC mit einer Geruchsabsaugeinrichtung, die im Bereich einer Krümmung des Spülkanalsauf der Krümmungsinnenseite angeschlossen ist, und die zur Verhinderung des Eintritts von Spülwasser einen als Wasserverschluss ausgebildeten Pumpenraugraum vorschlägt. Aus diesem Dokument ergibt sich der Oberbegriff des Anspruchs 1.

Die DE 43 13 406 A1 zeigt ein WC mit Geruchsabsaugeinrichtung, bei der stromabwärts von einer Krümmung und von einer Verjüngung eine Anschlussöffnung für die Geruchsabsaugeinrichtung vorgesehen ist, die bei existierender Spülwasserströmung durch eine schwimmende Ventilklappe verschlossen ist, welche Ventilklappe ansonsten den Spülkanal verschließt.

Der Erfindung liegt die technische Aufgabe zugrunde, ein WC nach dem Oberbegriff des Anspruchs 1 anzugeben, das in einfacher und gegen Spülwassereintritt besonders wirksam geschützter Weise an den Spülkanal angeschlossen ist und dabei einen günstigen Spülkanalverlauf erlaubt.

Die Aufgabe wird durch Anspruch 1 gelöst. Der Absauganschluss ist an einer Stelle des Spülkanals angeordnet, die aufgrund von dynamischen Strömungseffekten einer idealen Flüssigkeit einen verringerten oder verschwindenden statischen Druck auf weist. Dies impliziert kein ideales, also reibungsfreies, Strömungsverhalten des Wassers sondern bedeutet lediglich, dass die Erfindung von Reibungsverlusten in der Wasserströmung unabhängig zu einer Druckverminderung an der Anschlussstelle des Absauganschlusses führt und damit nicht zu eigentlich unerwünschten großen Reibungsverlusten aufgrund der Spülkanalform zwingt.

Hierzu ist einerseits die Umlenkung der Strömung durch eine Krümmung und Anordnung des Absauganschlusses auf der Krümmungs-Innenseite vorgesehen. Infolge der Fliehkraft des Wassers ist der statische Druck auf der Krümmungsinnenseite, der Saugseite, verringert und auf der Krümmungsaußenseite, der Druckseite, erhöht. Zusätzlich sieht die Erfindung eine Verengung des Strömungsquerschnitts zur Beschleunigung der Strömung und, nach der näherungsweise geltenden Bemoulli-Gleichung, entsprechenden Verringerung des statischen Drucks vor. Angestrebt ist den Absauganschluss so zu gestalten, dass der Staudruck des Wassers in dem Absauganschluss wenig oder nicht in Erscheinung tritt.

Hierbei ist der Absauganschluss vorzugsweise an der "innersten" Position des (Umfang des) Spülkanals angeordnet. Das ist jedoch nicht zwingend. Der Absauganschluss muss nicht an der bzw. symmetrisch zu der innersten Position sondern kann auch asymmetrisch liegen. Vorzugsweise liegt der Querschnitt des Absauganschlusses insoweit auf der Innenseite, als man auf dem Umfang des Spülkanals als Grenze zwischen der Außenseite und der Innenseite in der (lokalen) Ebene der Krümmung liegende Linien der Spülkanalwand definieren kann. Jedenfalls soll der größte Teil des Querschnitts des Absauganschlusses in diesem Sinn auf der Innenseite liegen.

Dabei ist im Übrigen der Begriff der Verengung im allgemeinsten Sinn lokal zu verstehen und nicht auf den gesamten Spülkanal bezogen. Vorzugsweise liegen jedoch auf mindestens 10 cm stromabwärts von dem Absauganschluss und vorzugsweise bis zum Spülwasseraustritt nur noch größere Strömungsquerschnitte als in dieser Verengung vor. Umgekehrt gilt das Gleiche vorzugsweise stattdessen bzw. auch stromaufwärts, und zwar vorzugsweise bis zum Spülwasseranschluss. Dabei bezieht sich der Spülwasseranschluss auf den WC-Körper und nicht weitere Spülwasserzuleitungsteile, etwa in einer Installationswand.

"Parallelgeschaltete Öffnungen, beispielsweise abwärtsgerichtete Öffnungen entlang eines ringförmigen Spülkanals eines klassischen WCs, sollen dabei hinsichtlich ihrer Strömungsquerschnittsumme gewertet werden.

Die Verengung sollte relativ zu einer Vergleichsposition am Spülwasseranschluss stromaufwärts davon in einem quantitativen Verhältnis der Querschnitte von 1:1,1 bis 1:2 liegen, wobei in folgender Reihenfolge die Untergrenzen 1:1,2; 1:1,3 sowie 1:1,4 und die Obergrenzen 1:1,9; 1:1;8; 1:1,7 sowie schließlich 1:1,6 zunehmend bevorzugt sind. Ferner ist der minimale Strömungsquerschnitt des Absauganschlusses vorzugsweise gleich oder kleiner als der der Verengung (im Spülkanal selbst), und zwar vorzugsweise in einem Zahlenverhältnis zwischen 1:1 und 1:3, wobei die folgenden Untergrenzen 1,2; 1,4; 1,6; 1,8 und die folgenden Obergrenzen 2,8; 2,6; 2,4; 2,2 für die zweite Zahl in dieser Reihenfolge zunehmend bevorzugt sind. Das Ausführungsbeispiel veranschaulicht diese Verhältnisse mit einem Querschnittsverhältnis von 1:2.

Ferner kann auch die Spülkanalkrümmung im Bereich des Absauganschlusses in bevorzugten Fällen innerhalb bestimmter quantitativer Grenzen liegen, nämlich gemittelt über einen Winkelbereich von 40° zwischen dem einfachen und dem zehnfachen typischen Innenradius (Wurzel aus (Querschnittsfläche dividiert durch π)) des Spülkanals dort. Dabei sind das Zweifache und Dreifache als Untergrenzen und das Achtfache, Sechsfache und Viereinhalbfache als Obergrenzen weiter bevorzugt.

Eine weitere Ausgestaltung der Erfindung betrifft einen Wasserabscheider. Dabei handelt es sich um ein Gefäß oder eine mindestens einen Faktor 2 umfassende Querschnittserweiterung auf der Absaugseite des Absauganschlusses (und relativ zu dessen engster Stelle), also außerhalb des Spülkanals, jedoch vorzugsweise in dessen Nähe. An diesem Wasserabscheider kann die Geruchsabsaugeinrichtung angeschlossen sein, und zwar vorzugsweise in dessen oberem Bereich. Damit kann trotz der erfindungsgemäßen Maßnahmen dennoch durch den Absauganschluss eingetretenes Wasser im unteren Bereich bzw. auf dem Boden des Wasserabscheiders abgefangen werden und tritt nicht oder nur in vernachlässigbaren Mengen in den Anschluss der Geruchsabsaugeinrichtung ein. Der Wasserabscheider funktioniert also durch die Schwerkraft des Wassers. Das darin abgeschiedene Wasser kann gesammelt und anderweitig abgeführt werden. Bei einer bevorzugten Ausgestaltung wird es durch eine Neigung des Wasserabscheiderbodens zum Spülkanal zurückgeführt.

Im Übrigen ist die Geruchsabsaugeinrichtung vorzugsweise nicht nur im oberen Bereich des Wasserabscheiders angeschlossen sondern dort in einem der Spülwasserströmung entgegengesetzten Bereich. Damit ist gemeint, dass mit der Spülwasserströmung eintretende Spülwasserreste mit einer bestimmten Strömungsrichtung im Spülkanal und von diesem in den Wasserabscheider hineingeströmt sind und damit vorzugsweise auf eine entsprechende Seite des Wasserabscheiders treffen. Die bevorzugte Position für den Anschluss der Geruchsabsaugeinrichtung ist entgegengesetzt, wie das Ausführungsbeispiel veranschaulicht.

Der Wasserabscheider kann zudem in Kombination mit einem Dusch-WC, also einer Duscheinrichtung des WCs, dazu genutzt werden, einen Wasserüberlauf eines Wassertanks der Duscheinrichtung an dem Wasserabscheider anzuschließen, und zwar vorzugsweise in einem oberen Bereich desselben. Die Duscheinrichtung muss nicht zwingend in dem WC integriert sein; sie kann auch ein Aufsatz oder ein anderweitig nachgerüstetes oder baulich separates Teil sein.

Die erfindungsgemäßen Maßnahmen können das Eintreten von Spülwasser in die Geruchsabsaugeinrichtung einschränken und verhindern, und zwar indem aufgrund der erläuterten Strömungseffekte nur noch wenig oder kein Wasser durch den Absauganschluss hindurchtritt. Hierbei handelt es sich um eine elegante und einfache Lösung. Sie vermeidet zudem die mit konventionellen Ventilen oder Klappen zur Verhinderung des Eintretens von Spülwasser in eine Geruchsabsaugeinrichtung verbundenen Probleme im Hinblick auf technischen Aufwand, Bauvolumen, Kosten, Wartungsfälligkeit und Wartungsintensität etc. Vorzugsweise wird die Erfindung mithin dafür genutzt, in der Zuleitung der Geruchsabsaugeinrichtung ab einschließlich dem Absauganschluss keine solchen Klappen und Ventile vorzusehen und diese Zuleitung freizuhalten.

Ferner wurde bereits erläutert, dass die Ausnutzung von Strömungseffekten einer idealen Flüssigkeit, die also nicht von der inneren Reibung abhängen, die Möglichkeit einer strömungstechnisch bzw. drucktechnisch geschickten Anordnung des Absauganschlusses bei gleichzeitig geringem Gesamtströmungswiderstand des Spülkanals erlaubt. Dies ist besonders von Bedeutung im Zusammenhang mit gravimetrischen Strömungen, also solchen, die aufgrund der Schwerkraft des Spülwassers und ohne eine WC-interne Spülwasserzufuhrpumpe, arbeiten. Das klassische Beispiel ist ein WC mit einem Spülkasten, der höher als die WC-Schüssel angeordnet ist. In diesem Zusammenhang ist eine strömungstechnisch günstige Gestaltung des Spülkanals vor allem dann von Vorteil, wenn mit aus ökologischen und ökonomischen Gründen reduzierten Spülwassermengen gearbeitet werden soll. Dabei kann es sich vorzugsweise um einen Unterputzspülkasten und insbesondere einen in einem wandseitigen Montagerahmen montierten Unterputzspülkasten handeln.

Wenn in der beschriebenen Weise eine effektive Strömung des Spülwassers durch den Spülkanal sichergestellt werden kann, verbessert das nicht nur die Spülwirkung vergleichsweise geringer Spülwassermengen in der Spülschüssel sondern erhöht auch die kinetische Energie des Spülwassers bei dem Durchtritt durch die Ableitung, also insbesondere durch einen Sifon. Insoweit ist die Erfindung auch bei WCs mit einem statischen Sifon vorteilhaft. Darunter versteht man einen Sifon, der ohne eine zusätzliche mechanische Betätigung, etwa durch eine Klappe oder Ähnliches, funktioniert. Die Erfindung ist ferner vorteilhaft bei WCs, die zu Reduktion des Spülwasserverbrauchs auch auf eine separate Austrittsdüse des Spülwassers knapp über dem Sifon verzichten. Solche Austrittsdüsen sind an sich bekannt und dienen zur Beschleunigung des Spülwassers im Sifonbereich. Im Zusammenhang mit einer relativ schnellen Spülwasserströmung kann darauf vorteilhafterweise verzichtet werden.

Schließlich kann die kinetische Energie des Spülwassers auch dadurch ausgenutzt und sogar erhöht werden, dass das Spülwasser möglichst störungsfrei in die WC-Schüssel eintritt und dort mit einer überwiegenden Tangentialgeschwindigkeitskomponente einströmt, um rotierend durch die Schüssel zum Sifon zu gelangen.

Im Folgenden wird die Erfindung anhand eines Ausführungsbeispiels näher erläutert, wobei die einzelnen Merkmale auch in anderen Kombinationen erfindungswesentlich sein können.
- Figur 1: zeigt eine Draufsicht auf ein erfindungsgemäßes WC.
- Figur 2: entspricht weitgehend Figur 1, zeigt aber eine teils geschnittene Draufsicht mit einer geringfügig unter der Oberkante des WC liegenden horizontalen Schnittebene.
- Figuren 3a, 3b und 3c: zeigen eine perspektivische Ansicht, eine Draufsicht und einen Schnitt entlang einer mit C-C bezeichneten Ebene zu einem Spülkanalstück aus Figur 2.
- Figur 4: zeigt eine perspektivische rückseitige Ansicht eines Teils des WCs aus den Figuren 1 und 2.

Figur 1 zeigt eine Draufsicht auf ein erfindungsgemäßes WC. Mit 1 ist eine mittige WC-Schüssel und mit 2 ein WC-Sitzring (beziehungsweise eine sogenannte WC-Brille) bezeichnet. 3 bezeichnet einen Spülwasserablauf konventioneller Art, der über einen Sifon mit dem Wasserspiegel innerhalb der WC-Schüssel 1 verbunden ist und 4 bezeichnet einen Spülwasseranschluss. Soweit ist das WC aus Figur 1 (mit Ausnahme der später erläuterten Gestaltung des Spülwasseraustritts in der Schüssel 1) konventionell.

Von dem Spülwasseranschluss 4 aus führt ein gekrümmtes Rohrstück 5 zur in Figur 1 rechten oberen Seite der Schüssel 1. Figur 2 zeigt eine Schnittdarstellung durch eine etwas tiefer liegende Ebene und insbesondere das Rohrstück 5, nämlich das hier sogenannte Spülkanalstück, etwas vollständiger. Es mündet in eine Spülwasserdüse 6, die als Spülwasseraustritt an der in den Figuren 1 und 2 rechten Seite der Spülschüssel 1 fungiert. Diese Düse 6 führt das Spülwasser mit tangentialer Geschwindigkeitsrichtung im oberen Bereich der WC-Schüssel 1 ein, sodass sich eine rotierende, und, insbesondere im Vergleich zu einem klassischen Spülrand mit einer Vielzahl kleiner Austrittsöffnungen, schnelle Spülwasserströmung in der WC-Schüssel 1 ergibt. Die Spüldüse 6 als Spülwasseraustritt und das Kanalstück 5 bilden gemeinsam den Spülkanal.

Figur 2 zeigt ferner im hinteren - Bereich der WC-Schüssel 1 zwei in deren Keramikstruktur eingeformte Durchtritte für einen Duscharm (zentrisch) und links daneben einen Fönarm. Es handelt sich mithin um ein Dusch-WC.

Das Spülkanalstück 5 ist in den Figuren 3a, 3b und 3c detaillierter dargestellt, wobei die strichpunktierte Linie C-C in Figur 3b die Schnittebene der Schnittdarstellung in Figur 3c zeigt. Man erkennt dabei, dass sich das Spülkanalstück 5 von einem anfänglich anschließend an den Spülwasseranschluss 4 größeren kreisförmigen Querschnitt an einer Stufe 7 zu einem (flächenbezogen) um den Faktor 1,5 verringerten kreisförmigen Querschnitt verengt. Dieser Querschnitt wird in dem relativ stark gebogenen Stück stromabwärts anschließend an die Stufe 7 beibehalten. Dieses Stück wird hier als Verengung 8 bezeichnet. Der Strömungsquerschnitt in dem Bereich stromaufwärts der Stufe 7 beträgt etwa 15 cm² und stromabwärts innerhalb der Verengung 8 etwa 10 cm² (wobei der Abstand in Strömungsrichtung zwischen der Schnittebene C-C in Figur 3b und dem der Stufe 7 entsprechenden Teil des Spülkanalstücks 5 ungefähr 4 cm beträgt). Stromaufwärts verändert sich der Strömungsquerschnitt bis zum Spülwasseranschluss 4 nicht mehr wesentlich, stromabwärts öffnet er sich nach der Krümmung und Verengung 8 flächenmäßig wieder etwas, und zwar im Wesentlichen durch eine zunehmende Höhe. Das kann man ansatzweise in Figur 3a und auch in der weiter unten noch beschriebenen Figur 4 erkennen. Im Übrigen ist der Verlauf des Spülkanalstücks 5 stromabwärts wieder gerader und die Querschnittsform passt sich dabei der aufrechten Form der Spüldüse 6 an, wie Figur 3a im Vergleich mit Figur 2 zeigt.

In der Verengung 8 treten ersichtlich zwei strömungsdynamische Effekte gleichzeitig auf, nämlich zum einen die Erzeugung eines statischen Unterdrucks an der Krümmungsinnenseite infolge der Zentrifugalkräfte und zum anderen ein Venturi-Effekt infolge der Stufe 7 durch Erhöhung der Strömungsgeschwindigkeit innerhalb der Verengung 8. Beide Effekte gemeinsam halten die Geruchsabsaugeinrichtung ohne weitere Maßnahmen wie Ventile oder Klappen wasserfrei.

Im Bereich der Verengung 8 ist auf der Innenseite der Krümmung ein Absauganschluss 9 vorgesehen, dessen geringster Querschnitt mit etwa 5 cm² ungefähr der Hälfte des Strömungsquerschnitts des Spülkanals In der Verengung 8 (hier wird nur der kreisförmige Anteil gezählt und nicht der Anteil des Anschlusses 9) und ungefähr einem Drittel des Querschnitts stromaufwärts davon entspricht.

An den entsprechenden verengten Durchlass dieses Absauganschlusses 9 schließt sich ein topfartiger Wasserabscheider 10 an. Figur 3c zeigt im Schnitt C-C den Spülkanal 5 innerhalb der Verengung 8 und den Übergang durch den Absauganschluss 9 zu dem Wasserabscheider 10. Man erkennt einen wesentlich vergrößerten Querschnitt des Wasserabscheiders 10 im Vergleich zu dem Ansauganschluss stromaufwärts davon und einen zu dem Spülkanal 5 hin leicht abfallenden Boden des Wasserabscheiders 10. Damit läuft das Wasser, auch wenn es in den Wasserabscheider hineingelangen sollte, letztlich wieder zurück.

Ferner erkennt man vor allem in den Figuren 3a und 3b zwei Anschlussstutzen an der Oberseite des Wasserabscheiders 10. Ein erster ist mit 11 bezeichnet und ist an eine der Wasserströmungsrichtung entgegengesetzten Seite dort im oberen Bereich des Wasserabscheiders 10 vorgesehen. Er ist ferner auch in Figur 3c zu erkennen. Hier ist die eigentliche Absaugeinrichtung 13 angeschlossen, die in den Figuren 1 und 2 symbolisch dargestellt ist und auf die anhand von Figur 4 noch näher eingegangen wird. (Die Figuren 1 und 2 zeigen konkret einen Absaugkanal 12, der an den Stutzen 11 angeschlossen ist und zu einem symbolisch dargestellten Lüfter 13 hin führt, der einen nicht näher dargestellten Geruchsfilter aufweist.)

Der zweite Anschlussstutzen ist mit 16 bezeichnet und wird ebenfalls anhand von Figur 4 näher erläutert.

Der Wasserabscheider 10 sorgt insbesondere dafür, dass gegen Ende des Spülvorgangs bei abnehmender Wassergeschwindigkeit im Spülkanalstück 5 und damit verringerten Zentrifugalkräften in der beschriebenen Krümmung trotz Betrieb der Geruchsabsaugeinrichtung kein Wasser angesaugt wird. Wenn nämlich der durch die Geschwindigkeit erzeugte statische Unterdruck den Lüfterunterdruck nicht mehr kompensieren kann, tritt zwar ein Wassertropfen durch den Absauganschluss 9 hindurch. In dem Wasserabscheider wird die Luft aber wegen der Querschnittserweiterung deutlich verlangsamt, sodass das Wasser im unteren Teil des Wasserabscheiders 10 verbleibt.

Figur 4 zeigt eine perspektivische Darstellung eines in den Figuren 1 und 2 teilweise nicht dargestellten Teils des WCs gemäß diesem Ausführungsbeispiel. Die Blickrichtung ist von hinten schräg nach vorne. Den Bezug zu den Figuren 1 und 2 verdeutlich man sich am einfachsten anhand des Verlaufs des Spülkanalstücks 5 mit der Stufe 7 und der Verengung 8 sowie dem Spülwasseranschluss 4 in Figur 4 rechts. Ungefähr über der Mitte des Spülkanalstücks 5 erscheint in Figur 4 der Wasserabscheider 10, von dem aus nach vorne rechts weisend (in Figur 4) der Anschlussstutzen 11 für die Geruchsabsaugeinrichtung und der entsprechende Absaugkanal 12 zu sehen sind. Der Kanal 12 führt vorne links zu einer Filterbox 13, die ein Gebläse zum Ansaugen aufweist. Der in Figur 4 nach vorne rechts weisende kleine quadratische Anschlussstutzen trägt den Filter, während die größere rechteckige Öffnung nach oben zur Revision dient. Man erkennt im Übrigen, dass die tatsächliche geometrische Anordnung der Leitung 12 und der Filterbox 13 etwas von den Figuren 1 und 2 abweicht und in Figur 4 die WC-Schüssel 1 fehlt.

Von dem Wasserabscheider 10 geht nach hinten links über den Anschlussstutzen 16 eine weitere Kanalleitung 17 nach unten und ist als Funktionsüberlauf an einem Wassertank 14 einer Duscheinrichtung angeschlossen. Der Wassertank 14 hat näherungsweise eine Hufeisenform, und zwar zur Anpassung an das nach oben weisende Knie des Sifons des WCs. Der Wassertank 14 beinhaltet das Duschwasser für den in Figur 4 rechts oben dargestellten Duscharm 15, der im Betrieb durch den in Figur 2 eingezeichneten Durchbruch in der WC-Schüssel 1 ein- und ausgefahren werden kann. Der Wassertank 14 enthält eine Heizeinrichtung und bildet somit einen Warmwasserboiler für das Duschwasser. Die rechts vor dem Duscharm 15 gezeichnete Struktur ist der Elektromotor zum Aus- und Einfahren desselben.

Falls es zum Beispiel aufgrund eines Defekts zu einem Überfüllen des Wassertanks 14 kommt, so läuft das Wasser durch den Kanal 17 und den Wasserabscheider 10 letztlich über den Spülkanal in die WC-Schüssel 1 und damit durch den Ablauf derselben gefahrlos ab. Dabei bleibt die Geruchsabsaugeinrichtung unbeeinträchtigt, weil der Kanal 12 eine ausreichende Höhe erreicht. Im Übrigen besteht keine Gefahr des versehentlichen Ansaugens von Falschluft durch den Kanal 17, weil der Wassertank 14 im Betriebszustand mit Wasser gefüllt ist.

## Patentansprüche

1. WC mit
einem Spülwasseranschluss (4),
einem Spülwasseraustritt (6) in eine WC-Schüssel (1),
einem Spülkanal (5), der den Spülwasseranschluss (4) und den Spülwasseraustritt (6) verbindet und eine Krümmung aufweist, und
einer Geruchsabsaugeinrichtung (12, 13), die an den Spülkanal (5) über einen Absauganschluss (9) angeschlossen ist, um Luft durch den Spülwasseraustritt (6) und den Absauganschluss (9) aus der WC-Schüssel (1) anzusaugen,
wobei der Absauganschluss (9) in der Krümmung des Spülkanals (5) auf der Krümmungsinnenseite angeordnet ist,
**dadurch gekennzeichnet, dass** der Absauganschluss (9) in Kombination mit der Anordnung in der Krümmung innerhalb einer Verengung (8) des Spülkanals (5) angeordnet ist.

2. WC nach Anspruch 1, bei dem der Spülkanal (5) für mindestens 10 cm stromabwärts von dem Absauganschluss (9) und vorzugsweise bis zum Spülwasseraustritt (6) nur noch größere Strömungsquerschnitte als in der Verengung (8) aufweist und/oder bei dem der Spülkanal (5) für mindestens 10 cm stromaufwärts von dem Absauganschluss (9) und vorzugsweise bis zu dem Spülwasseranschluss (4) nur noch größere Strömungsquerschnitte als in der Verengung (8) aufweist.

3. WC nach Anspruch 1 oder 2, bei dem die Verengung (8) relativ zu einem Querschnitt des Spülwasseranschlusses (4) in einem Verhältnis von 1:1,1 und 1:2 liegt.

4. WC nach einem der vorstehenden Ansprüche, bei dem der Absauganschluss (9) einen minimalen Querschnitt aufweist, der in einem Verhältnis zwischen 1:1 und 1:3 zu der Verengung (8) steht.

5. WC nach einem der vorstehenden Ansprüche, bei dem die Krümmung des Spülkanals (5) im Bereich des Absauganschlusses (9) über einen Winkelbereich von 40° einen gemittelten Krümmungsradius zwischen dem einfachen und zehnfachen typischen Innenradius des Spülkanals (5) dort aufweist.

6. WC nach einem der vorstehenden Ansprüche, bei dem sich an dem Absauganschluss (9) absaugseitig ein im Querschnitt um mindestens einen Faktor 2 gegenüber dem Absauganschluss (9) erweiterter Wasserabscheider (10) anschließt, in dessen oberem Bereich (11) die Geruchsabsaugeinrichtung (12, 13) angeschlossen ist.

7. WC nach Anspruch 6, bei dem der Boden des Wasserabscheiders (10) zum Spülkanal (5) hin abfällt.

8. WC nach Anspruch 6 oder 7, bei dem die Geruchsabsaugeinrichtung (12, 13) in einem spülwasserströmungsentgegengesetzten oberen Bereich (11) des Wasserabscheiders (10) angeschlossen ist.

9. WC nach Anspruch 6, 7 oder 8, bei dem das WC eine Duscheinrichtung (15) aufweist und ein Wasserüberlauf eines Duschwassertanks (14) der Duscheinrichtung (15) in einem oberen Bereich (16) des Wasserabscheiders (10) angeschlossen ist.

10. WC nach einem der vorstehenden Ansprüche, bei dem eine Geruchsabsaugleitung (10, 11, 12) zwischen dem Absauganschluss (9) und der Geruchsabsaugeinrichtung (12, 13) klappen- und ventilfrei ist.

11. WC nach einem der vorstehenden Ansprüche mit einer rein gravimetrischen, das heißt ohne WC-interne Spülwasserzufuhrpumpe arbeitenden, Spülung.

12. WC nach einem der vorstehenden Ansprüche mit einem statischen Sifon.

13. WC nach einem der vorstehenden Ansprüche, bei dem der Spülwasseraustritt (6) in die WC-Schüssel (1) dergestalt endet, das das Spülwasser mit einer überwiegenden Tangentialgeschwindigkeitskomponente bezogen auf die Schüsselinnenform in die Schüssel (1) strömt und in der Schüssel (1) eine rotierende Bewegung vollzieht.

14. WC-Anlage mit einem WC nach einem der vorstehenden Ansprüche und einem Spülkasten, vorzugsweise Unterputzspülkasten, insbesondere einem in einem wandseitigen Montagerahmen montierten Unterputzspülkasten.

## Claims

1. WC having
a flushing water connection (4),
a flushing water outlet (6) into a WC bowl (1),
a flushing channel (5) which connects said flushing water connection (4) and said flushing water outlet (6) and comprises a bend, and
an odour extraction unit (12, 13) which is connected to said flushing channel (5) via a suck-off connection (9) to suck-in air from said WC-bowl (1) through said flushing water outlet (6) and said suck-off connection (9), wherein said suck-off connection (9) is arranged in a bend of said flushing channel (5) on the inside of said bend,
**characterized in that** said suck-off connection (9) is arranged, in combination with said arrangement in said bend, in a narrowing (8) of said flushing channel (5).

2. WC according to claim 1, wherein the cross section of flow of said flushing channel (5) is, for at least 10 cm downstream of said suck-off connection (9) and preferably up to said flushing water outlet (6), constantly larger than in said narrowing (8) and/or wherein the cross section of flow of said flushing channel (5) is, for at least 10 cm upstream of said suck-off connection (9) and preferably up to said flushing water connection (4), constantly larger than in said narrowing (8).

3. WC according to claim 1 or 2, wherein said narrowing (8) has, relatively to a cross section of said flushing water connection (4), a ratio of between 1:1,1 and 1:2.

4. WC according to one of the preceding claims, wherein said suck-off connection (9) has a minimal cross section which has a ratio of between 1:1 and 1:3 to said narrowing (8).

5. WC according to one of the preceding claims, wherein said bend of said flushing channel (5) has, in the region of said suck-off connection (9) over an annular range of 40°, a mean radius of curvature between a one-fold and a ten-fold of the typical inner radius of the flushing channel (5) there.

6. WC according to one of the preceding claims, wherein a water separator (1) is provided subsequent to said suck-off connection (9) on the suck-off side thereof, which water separator (10) has a cross section being at least twice as large as that of said suck-off connection (9), wherein the odour extraction unit (12, 13) is connected in an upper region (11) of said water separator (10).

7. WC according to claim 6, wherein the bottom of said water separator (10) slopes towards said flushing channel (5).

8. WC according to claim 6 or 7, wherein said odour extraction unit (12, 13) is connected in an upper region (11) of said water separator (10), namely in an upper region (11) being opposite to the flushing water flow.

9. WC according to claim 6, 7 or 8, wherein said WC has a shower unit (15) and wherein a water overflow of a shower water tank (14) of said shower unit (15) is connected in an upper region (16) of said water separator (10).

10. WC according to one of the preceding claims, wherein a line (10, 11, 12) for sucking off air is free of flaps and valves between said suck-off connection (9) and said odour extraction unit (12, 13).

11. WC according to one of the preceding claims having a purely gravimetric flushing, namely without a flushing water supply pump internally said WC.

12. WC according to one of the preceding claims having a static siphon.

13. WC according to one of the preceding claims wherein said flushing water outlet (6) ends in said WC bowl (1) in such a way that the flushing water flows into said bowl (1) with a preponderant tangential velocity component with respect to the inner shape of the bowl (1) and performs a rotational movement in the bowl (1).

14. A WC-installation having a WC according to one of the preceding claims and a cistern, preferably a concealed cistern, which is in particular mounted in a mounting frame inside the wall.

## Revendications

1. WC comportant
un raccord d'eau de chasse (4),
une sortie d'eau de chasse (6) dans une cuvette de WC (1),
un canal de chasse (5) reliant le raccord d'eau de chasse (4) et la sortie d'eau de chasse (6) et présentant une courbure, et
un dispositif d'aspiration des odeurs (12, 13) qui est raccordé au canal de chasse (5) par le biais d'un raccord d'aspiration (9) afin d'aspirer de l'air par la sortie d'eau de chasse (6) et le raccord d'aspiration (9) afin de l'évacuer de la cuvette de WC (1),
dans lequel le raccord d'aspiration (9) est disposé dans la courbure du canal de chasse (5) sur le côté intérieur de la courbure,
**caractérisé en ce que** le raccord d'aspiration (9) est disposé, en association avec l'ensemble dans la courbure, à l'intérieur d'un rétrécissement (8) du canal de chasse (5).

2. WC selon la revendication 1, dans lequel le canal de chasse (5) présente, sur au moins 10 cm en aval du raccord d'aspiration (9) et de préférence jusqu'à la sortie d'eau de chasse (6), des sections transversales d'écoulement plus importantes que dans le rétrécissement (8) et/ou dans lequel le canal de chasse (5) présente, sur au moins 10 cm en amont du raccord d'aspiration (9) et de préférence jusqu'au raccord d'eau de chasse (4), des sections transversales d'écoulement plus importantes que dans le rétrécissement (8).

3. WC selon la revendication 1 ou 2, dans lequel le rétrécissement (8) se situe, par rapport à une section transversale du raccord d'eau de chasse (4), dans un rapport allant de 1:1,1 à 1:2.

4. WC selon l'une quelconque des revendications précédentes, dans lequel le raccord d'aspiration (9) présente une section transversale minimale qui se situe dans un rapport allant de 1:1 à 1:3 par rapport au rétrécissement (8).

5. WC selon l'une quelconque des revendications précédentes, dans lequel la courbure du canal de chasse (5) présente, à proximité du raccord d'aspiration (9), sur une zone angulaire de 40°, un rayon de courbure moyenné entre le simple et le décuple d'un rayon intérieur type du canal de chasse (5) à cet emplacement.

6. WC selon l'une quelconque des revendications précédentes, dans lequel un séparateur d'eau (10) élargi dans sa section transversale selon au moins un facteur de 2 par rapport au raccord d'aspiration (9) est raccordé au raccord d'aspiration (9) côté aspiration, le dispositif d'aspiration des odeurs (12, 13) étant raccordé dans la zone supérieure (11) dudit séparateur d'eau.

7. WC selon la revendication 6, dans lequel le fond du séparateur d'eau (10) descend vers le canal de chasse (5).

8. WC selon la revendication 6 ou 7, dans lequel le dispositif d'aspiration des odeurs (12, 13) est raccordé dans une zone supérieure (11) du séparateur d'eau (10) qui est opposée à l'écoulement de l'eau de chasse.

9. WC selon la revendication 6, 7 ou 8, dans lequel le WC présente un dispositif de douche (15) et un trop-plein d'un réservoir d'eau de douche (14) du dispositif de douche (15) est raccordé dans une zone supérieure (16) du séparateur d'eau (10).

10. WC selon l'une quelconque des revendications précédentes, dans lequel une conduite d'aspiration des odeurs (10, 11, 12) est exempte de clapets et de valves entre le raccord d'aspiration (9) et le dispositif d'aspiration des odeurs (12, 13).

11. WC selon l'une quelconque des revendications précédentes, dans lequel la chasse s'effectue par le simple effet de la gravité, c'est-à-dire sans pompe d'approvisionnement en eau de chasse interne au WC.

12. WC selon l'une quelconque des revendications précédentes, comportant un siphon statique.

13. WC selon l'une quelconque des revendications précédentes, dans lequel la sortie d'eau de chasse (6) dans la cuvette de WC (1) se termine de telle manière que l'eau de chasse s'écoule dans la cuvette (1) avec une composante de vitesse tangentielle prépondérante par rapport à la forme intérieure de la cuvette en effectuant un mouvement de rotation dans ladite cuvette (1).

14. Ensemble de WC présentant un WC selon l'une quelconque des revendications précédentes et un réservoir de chasse d'eau, de préférence un réservoir de chasse d'eau encastré, notamment un réservoir encastré monté dans un bâti de montage côté mur.
